# FASCICULE DE BREVET EUROPEEN

(11) **EP 1 395 791 B1**
(45) Date de publication et mention de la délivrance du brevet: **15.08.2007**
(21) Numéro de dépôt: 02738261.3
(22) Date de dépôt: 17.05.2002
(51) Int. Cl.: F42B 33/06, C06B 21/00

(54) **PROCEDE ET INSTALLATION DE DESTRUCTION DE FUSEE MONTEE SUR UNE MUNITION**
VERFAHREN UND INSTALLATION ZUR ZERSTÖRUNG EINES AN MUNITION MONTIERTEN ZÜNDERS
METHOD AND INSTALLATION FOR DESTROYING A ROCKET MOUNTED ON AN AMMUNITION

(30) Priorité: 21.05.2001 FR 0106655
(43) Date de publication de la demande: 10.03.2004
(73) Titulaire: SNPE Matériaux Energétiques, 75181 Paris Cedex 04 (FR)
(72) Inventeur: FERRARI, Marc, F-91710 Vert le Petit (FR); GAUDRE, Marie, F-33185 Le Haillan (FR); TAUZIA, Jean-Michel, F-33290 Blanquefort (FR)
(74) Mandataire: Le Roux, Martine
(86) Numéro de dépôt international: PCT/FR2002/001669
(87) Numéro de publication internationale: WO 2002/095322

(56) Documents cités:
- WO-A-92/21918
- WO-A-96/00880
- WO-A-98/58890
- DE-C- 19 709 367
- FR-A- 2 704 641

## Description

La présente invention se situe dans le domaine des munitions trouvées sur le champ de bataille. Il s'agit plus particulièrement de munitions de toutes natures, soit abandonnées, soit tirées mais n'ayant pas explosé, pour diverses raisons ; ces munitions comportent leurs fusées de déclenchement.

Une munition comporte une enveloppe métallique renfermant un chargement principal de nature explosive, fumigène, incendiaire ou chimique.

Pour activer le chargement principal, la munition est équipée d'une fusée qui comporte un dispositif de mise à feu dans lequel entrent des matériaux sensibles tels que la poudre noire ou/et des explosifs primaires et des mécanismes de sécurité. Selon le type de chargement principal, il est interposé entre ce dernier et la fusée, des charges relais d'explosion ou de dispersion.

Il est bien connu de l'homme de l'art que la partie la plus sensible de la munition est la fusée. La fusée et le corps principal sont conditionnés dans des emballages séparés et ne sont assemblés qu'au moment de l'utilisation. Une munition privée de sa fusée est donc considérée comme très sûre.
La fusée elle-même comporte en général un mécanisme de sécurité, c'est à dire un moyen d'interruption de la chaîne pyrotechnique qui, avant l'utilisation, est en position de sécurité. Dans cette position de sécurité l'explosif primaire est séparé de l'explosif secondaire de la charge relais ou de la charge principale : l'initiation de l'explosif primaire par percussion, par exemple, ne peut entraîner la détonation des autres charges. Au moment de l'utilisation, cette sécurité est enlevée soit volontairement par un opérateur, soit automatiquement sous l'effet de l'accélération du tir pour un obus : donc une percussion qui initie la charge primaire, peut provoquer la détonation des autres charges et l'explosion de la munition.

Les munitions ici considérées sont des munitions conventionnelles produisant un effet de souffle et de projection d'éclats (la charge principale est un explosif), mais aussi des munitions contenant une composition fumigène ou une composition incendiaire (charge principale) dispersée lors de l'explosion de la charge relais pour produire un effet de masquage ou propager un incendie. Enfin il peut s'agir de munitions chimiques qui contiennent au moins un agent chimique toxique dispersé par l'explosion de la charge relais, ces agents chimiques sont connus sous la dénomination de « gaz de combat ».

Ces munitions trouvées sur le champ de bataille, souvent plusieurs dizaines d'années après les évènements (plus particulièrement ceux de la 1^{ère} ou 2^{ème} guerre mondiale) sont en mauvais état. Surtout lesdites munitions présentent un risque majeur qui est celui d'explosion : la fusée est montée sur la munition et son état (en sécurité ou non) est inconnu. Il n'y a aucune protection possible pour l'opérateur vis à vis de ce risque d'explosion.

Le problème à résoudre est donc d'amener la munition dans un état tel qu'elle puisse être transportée vers un site ou une installation de destruction dans des conditions qui répondent à plusieurs contraintes : protection des personnes, de l'environnement et respect des réglementations en vigueur.

WO-A-96 00880 décrit une enceinte fermée dans laquelle une munition peut être brûlée ou explosée. L'enceinte fermée est maintenue en dépression pour éviter que les effluents gazeux ne s'échappent. L'enceinte fermée est alimentée d'un liquide de refroidissement (de préférence de l'eau) qui, une fois vaporisé, sert aussi à lier les effluents gazeux et les poussières.

WO-A-92 21918 décrit une enceinte fermée dans laquelle une munition peut être brûlée ou explosée. L'enceinte fermée est maintenue en dépression pour éviter que les effluents gazeux ne s'échappent. Les effluents gazeux sont soutirés à l'enceinte fermée pour être retenus par un système de filtrage connu.

WO-A-98 58890 préconise de traiter une munition par un agent liquide corrosif (par exemple de l'acide nitrique dont la normalité est comprise entre 3 et 8) pour en dissoudre au moins partiellement le conteneur et le contenu.

Pour cela il peut être nécessaire d'enlever la fusée au préalable. WO-A-98 58890 préconise l'utilisation d'une enceinte soit, pour immerger la munition dans l'agent liquide corrosif soit pour arroser ladite munition avec l'agent liquide corrosif.WO-A-98 58890 suggère un dispositif d'évacuation des effluents gazeux. WO-A-98 58890 ne considère pas de maintenir l'enceinte en dépression, puisque WO-A-98 58890 propose en option d'insuffler de l'air ou de l'oxygène pour influencer les réactions chimiques.

DE-C-197 09 367 décrit une enceinte fermée dans laquelle une munition peut être brûlée ou démantelée. L'enceinte fermée est maintenue en dépression et est alimentée en continu par de l'eau qui sert aussi à lier les effluents gazeux. Les effluents gazeux sont soutirés à l'enceinte fermée pour être retenus par un système de filtrage.

Dans un domaine différent du contexte où nous nous plaçons le brevet FR 2 704 641 décrit une installation automatique de neutralisation de munitions chimiques. Pour avoir accès à l'intérieur de la munition et neutraliser la charge chimique, cette installation comporte un moyen de séparation de la fusée et du corps de la munition . Ledit moyen est constitué par une lance à jet d'eau mélangée de charges abrasives qui découpe la fusée qui est alors recueillie dans un support ; ensuite des moyens appropriés permettent d'introduire à l'intérieur de la munition un agent dissolvant de la charge d'agent chimique. Il est évident que ce moyen de séparation de la fusée et du corps de la munition n'est pas utilisable pour résoudre notre problème : le procédé est trop agressif pour une fusée dont on ne connaît pas l'état (fusée en position sécurité ou non).

Par ailleurs, la corrosion ou l'usinage chimique de pièce mécaniques, plus ou moins grandes et de formes complexes, sont connus. L'utilisation de ces techniques pour le démantèlement de munitions pose toutefois plusieurs problèmes. Tout d'abord le choix d'un agent corrosif de composition assez simple mais efficace ; puis celui de la compatibilité dudit agent corrosif avec les produits rencontrés ou qui seront rencontrés au cours de l'action de l'agent corrosif sur la munition ; notamment sur les explosifs primaires et secondaires, éventuellement les autres compositions (fumigènes ou incendiaires) et les éventuels agents chimiques. Enfin

un problème difficile et important est celui du traitement du mélange résultant de l'action de l'agent corrosif sur la munition. Ce mélange ne peut être rejeté tel que et sa neutralisation chimique est très délicate.

La présente invention concerne un procédé de destruction de fusées montées sur des munitions comprenant chacune un corps, une charge explosive de dispersion initiée par une fusée, ledit procédé consistant à placer au moins une munition dans une enceinte qui est alors fermée et caractérisé en ce que le cycle suivant d'opérations est effectué au moins une fois :
- l'enceinte est mise en dépression,
- la fusée est dissoute par un agent liquide corrosif,
- les effluents gazeux sont soutirés vers une enceinte auxiliaire pour un traitement ultérieur,
- après dissolution de la fusée l'enceinte est réouverte,
- la munition est retirée et conditionnée dans un conteneur adapté pour un traitement ultérieur,
- éventuellement un autre cycle de destruction est répété jusqu'à ce l'agent liquide corrosif ne soit plus suffisamment corrosif pour assurer un cycle supplémentaire,
- le mélange liquide résultant de l'attaque des fusées par l'agent liquide corrosif est alors récupéré,
- ledit mélange liquide est ensuite traité par pyrolyse,
- les dépôts solides ou pâteux sont récupérés, convenablement conditionnés pour des traitements ultérieurs.

Les effluents gazeux soutirés sont essentiellement ceux résultants de la dissolution de la fusée par l'agent liquide corrosif, ces effluents gazeux sont aussi ceux s'échappant de la munition (par exemple des gaz toxiques) si l'action de l'agent liquide corrosif sur la fusée a été prolongée au delà de la dissolution de la partie comportant la charge primaire de la fusée. L'enceinte dans laquelle se fait la dissolution est mise en dépression pour éviter toute dispersion vers l'extérieur de ces effluents gazeux. La réouverture de l'enceinte se fait après une purge ou un balayage de l'atmosphère de l'enceinte. La munition, dont la fusée a été dissoute et donc pour laquelle le risque d'explosion est considérablement réduit, voire même supprimé, est placée dans un conteneur approprié pour un traitement ultérieur de destruction de la munition et de ses constituants.

Dans une première réalisation de l'invention la dissolution de la fusée se fait par immersion de ladite fusée dans l'agent liquide corrosif. Avantageusement seule la fusée de la munition est immergée dans l'agent liquide corrosif. L'agent liquide corrosif est agité par des moyens adaptés pour favoriser l'action dudit liquide corrosif sur le métal de la fusée.

Dans une seconde réalisation de l'invention la dissolution de la fusée se fait par aspersion ou arrosage de ladite fusée par l'agent liquide corrosif. Dans cette réalisation le liquide corrosif étant souvent du liquide neuf, la limitation du nombre de cycles réalisés va être déterminée par la contenance de l'enceinte, plus précisément par la contenance de la cuve qui recueille le liquide corrosif d'arrosage. La zone d'arrosage peut être délimitée en utilisant un masque disposé autour de la zone souhaitée.

Dans une troisième réalisation de l'invention la dissolution de la fusée se fait par application d'un tampon corrosif sur ladite fusée. L'agent liquide corrosif est immobilisé par un matériau absorbant ou gélifiant pour réaliser le tampon.

L'agent liquide corrosif est choisi parmi ceux habituellement utilisé en usinage chimique. La nature de l'agent liquide corrosif utilisé est déterminée par la nature du matériau constitutif de la fusée. Avantageusement si la fusée est à base de fer ou d'acier, par exemple pour des obus, le liquide est essentiellement une solution d'acide nitrique dont la normalité est comprise entre 3 et 9.

Si la fusée est à base d'aluminium, par exemple pour les bombes d'aviation, le liquide est essentiellement une solution de soude ou de potasse ou un mélange dont la normalité est comprise entre 1 et 10.

Préférentiellement la température initiale de l'agent liquide corrosif d'arrosage de la fusée de la munition ou au début de l'immersion, est supérieure à la température ambiante pour avoir une vitesse de dissolution suffisante. Par exemple dans le cas d'une solution d'acide nitrique la température initiale est supérieure à 40°C.

Préférentiellement encore la température de l'agent liquide corrosif, dans lequel est immergé la fusée de la munition est régulée entre environ 65°C et environ 90°C, par des procédés, adaptés pour limiter l'échauffement de la munition.

Préférentiellement la pyrolyse du mélange liquide résultant récupéré dans l'enceinte, après au moins un cycle de destruction, se fait dans un four tournant dont la température d'entrée est d'environ 400°C et celle de sortie d'environ 800°C. Le mélange liquide résultant est par exemple mélangé à un matériau absorbant et combustible (copeaux ou sciure de bois, ...) qui est incinéré dans ledit four pour produire l'apport thermique nécessaire à la pyrolyse. Cette incinération comporte aussi le traitement approprié des fumées de l'incinération et de la pyrolyse.

Avantageusement la munition retirée de l'enceinte après destruction de sa fusée, est transportée vers une installation appropriée .

Avantageusement dans le cas des munitions chimiques l'opération peut être poursuivie jusqu'à la destruction des contenus de la munition. Par destruction il faut ici entendre : la destruction effective des constituants, leur mise en solution ou leur dissociation et leur dispersion dans l'agent liquide qui va alors flegmatiser ces constituants.

Par exemple lorsque l'agent liquide corrosif utilisé est l'acide nitrique ; le titulaire a vérifié que l'acide nitrique était sans effet sur la poudre noire, sur des explosifs primaires tels que le fulminate de mercure et le styphnate de plomb, sur des explosifs secondaires tels que la tolite ou l'hexogène. Lorsque la dissolution de la fusée par de l'acide nitrique peut mettre l'acide nitrique en contact avec d'autres composés contenu dans la munition il faut là aussi vérifier le comportement dudit acide. Si l'acide nitrique dissout des composés tels que Sn Cl₄ et TiCl₄, détruit l'ypérite ou hydrolyse partiellement le phosgène, il est sans effet sur certains composés arséniés, sur la chloropicrine et les composés fumigènes : ces substances doivent donc être traitées par d'autres moyens que par l'action de l'agent corrosif.

La présente invention concerne également une installation pour mettre en oeuvre le procédé précédemment décrit. Cette installation comporte essentiellement une enceinte fermée par un couvercle. L'enceinte et le couvercle doivent résister aux éventuelles vapeurs de l'agent liquide corrosif. Des moyens appropriés permettent la mise en dépression de l'enceinte. Le couvercle comporte les dispositifs de soutirage des effluents gazeux vers une enceinte auxiliaire. La cuve contenant l'agent liquide corrosif est en matériau résistant audit agent corrosif et comporte des moyens pour réguler la température du mélange pendant la dissolution de la fusée. La cuve comporte éventuellement des moyens d'arrosage des fusées. La cuve comporte aussi des moyens pour séparer la partie liquide de la partie solide ou pâteuse du mélange résultant de la dissolution de la fusée par l'agent liquide corrosif.

Enfin l'enceinte comporte les moyens d'accrochage de la munition permettant de la descendre pour l'immerger partiellement ou totalement dans l'agent liquide corrosif, de la retirer de ce liquide et de l'enceinte.

L'enceinte comporte aussi un certain nombre d'installations périphériques :
- une installation pour la préparation de la solution d'agent liquide corrosif à la composition et au titre adapté,
- une enceinte auxiliaire pour stocker ou traiter les effluents gazeux de la réaction de dissolution,
- différents conteneurs pour conditionner la munition dont la fusée a été détruite, les mélanges liquides ou solides et pâteux résultants de la dissolution de la fusée et de l'ouverture éventuelle de la munition.

Avantageusement ladite installation est une installation mobile que l'on amène le plus près possible du site de découverte des munitions à traiter. Si les conditions de la découverte le nécessitent et le permettent la destruction des fusées est faite quasiment in situ.
La présente invention résout bien les problèmes posés. La séparation de la fusée et du corps de la munition se fait en douceur, dans des conditions de sécurité satisfaisantes. Les produits résultants de cette séparation, en fait destruction de la fusée, peuvent être traités simplement par des procédés connus par ailleurs. La munition, débarrassée de sa fusée est dans une configuration où elle peut être manipulée et transportée sans danger vers une installation où elle sera détruite.

Ci-dessous l'invention est exposée plus en détail à l'aide de la figure 1. La figure 1 représente de façon schématique le cas particulier de la destruction de la fusée d'obus.

L'installation de destruction de fusée 2 montée sur une munition 1 comporte une enceinte 5 fermée par un couvercle 15. L'enceinte 5, le couvercle 15 et les dispositifs qui leurs sont associés doivent résister aux éventuelles vapeurs d'agent corrosif. Le couvercle 15 comprend des dispositifs de mise en dépression 13 de l'enceinte 5 pour éviter des émanations gazeuses vers l'extérieur : le couvercle agit comme une hotte aspirante. Optionnellement le couvercle 15 peut fermer de façon étanche l'enceinte 5. Le couvercle comporte des dispositifs de soutirage 17 des effluents gazeux qui sont alors stockés dans une enceinte auxiliaire 7. Le couvercle comporte des dispositifs de manutention 19 adaptés à la taille du couvercle. A l'intérieur de l'enceinte 5, se trouve une cuve 12 qui contient l'agent liquide corrosif 6 et les mélanges résultant de la dissolution de la fusée 2 et des éventuels produits liquides ou solides qui s'échappent de la munition 1 si elle est ouverte lors de la destruction de la fusée. Cette cuve 12 est par exemple à double paroi pour réguler la température de son contenu. La cuve comporte des dispositifs mécaniques ou pneumatiques (bullage de gaz) pour homogénéiser le mélange, ces moyens ne sont pas représentés sur le présent schéma. La cuve 12 est dans un matériau résistant à l'agent liquide corrosif 6 dans la plage de température : par exemple la cuve 12 peut être en polypropylène.

La cuve 12 comporte éventuellement un dispositif d'arrosage 14 de la fusée 2 par l'agent liquide corrosif 6. Le dispositif d'arrosage 14 est alimenté soit directement à partir d'un réservoir 16 contenant de l'agent corrosif neuf soit en reprenant le mélange liquide de la cuve 12.

La cuve 12 comporte aussi des moyens pour séparer la partie liquide 6 de la partie solide ou pâteuse résultant de la dissolution de la fusée 2 par l'agent liquide corrosif. Sur la cuve 12 une installation de vidange 11 permet de soutirer le mélange liquide pour son traitement ultérieur.

Le couvercle 15 comporte un dispositif d'accrochage 8 de la munition 1. La munition 1 est installée, dans le dispositif 8, verticalement, sa pointe qui comporte la fusée 2 dirigée vers le bas. Par exemple le dispositif d'accrochage 8 est un simple filet en polypropylène résistant aux agent corrosifs, ou une cage qui peut recevoir une ou plusieurs munitions, ou encore une pince à mâchoires autobloquantes pour retenir la munition par sa collerette de guidage. Le dispositif d'accrochage 8 est relié à un dispositif de manutention 18 qui amène la pointe de la munition à la hauteur du dispositif d'arrosage 14 ou immerge la pointe de la munition dans le liquide de la cuve 12. Le dispositif de manutention 18 permet aussi de relever rapidement la munition et donc de stopper les réactions de dissolutions en cas d'anomalies.

Un cycle de destruction de fusée commence sur l'installation ouverte :
- par l'installation de la munition 1 dans le dispositif d'accrochage 8,
- la munition 1 est disposée verticalement, fusée 2 dirigée vers le bas,
- le couvercle 15, avec le dispositif d'accrochage 8 relié au dispositif de manutention 18, est amené sur l'enceinte 5 ; il est descendu pour réaliser la fermeture de l'enceinte 5. Le dispositif de mise en dépression 13 et le dispositif de soutirage 17 sont raccordés. Le dispositif de manutention 18 amène soit la pointe de la munition 1 à la hauteur du dispositif d'arrosage 14 qui est alors activé soit immerge la pointe de la munition dans le bain contenu dans la cuve 12. La réaction de dissolution de la fusée 2 commence,
- en fin de dissolution l'atmosphère de l'enceinte 5 est balayée par un gaz. Les dispositifs 13 et 17 sont débranchés, le couvercle 15 relevé et déplacé de façon à retirer la munition, sans sa fusée qui a été détruite, du dispositif d'accrochage 8.
La description porte sur une seule munition, il est évident que suivant la taille des munitions et celle de l'installation plusieurs munitions peuvent être traitées simultanément.

## Revendications

1. Procédé de destruction de fusées (2) montées sur des munitions (1) comprenant chacune notamment un corps (3), une charge explosive de dispersion (4) initiée par une fusée (2) ; consistant à placer au moins une munition (1) dans une enceinte (5) fermée, dans lequel le cycle suivant d'opérations est effectué au moins une fois :
- l'enceinte (5) est mise en dépression,
- la fusée (2) est dissoute par un agent liquide corrosif (6),
- les effluents gazeux sont soutirés vers une enceinte auxiliaire (7) pour un traitement ultérieur,
- après dissolution de la fusée (2), l'enceinte (5) est réouverte,
- la munition (1) est retirée et conditionnée pour un traitement ultérieur,
- éventuellement, un autre cycle de destruction est effectué jusqu'à ce l'agent corrosif ne soit plus suffisamment corrosif pour assurer un cycle supplémentaire,
- le mélange liquide résultant de l'attaque des fusées (2) par l'agent liquide corrosif (6) est alors récupéré,
- ledit mélange est ensuite traité par pyrolyse.

2. Procédé selon la revendication 1, **caractérisé en ce que** la dissolution de la fusée (2) se fait par immersion de ladite fusée dans l'agent liquide corrosif (6).

3. Procédé selon la revendication 1, **caractérisé en ce que** la dissolution de la fusée (2) se fait par arrosage de ladite fusée par l'agent liquide corrosif (6).

4. Procédé selon l'une quelconque des revendications 1 à 3, **caractérisé en ce que** l'agent liquide corrosif comprend essentiellement une solution d'acide nitrique, dont la normalité est comprise entre 3 et 9.

5. Procédé selon l'une quelconque des revendications 1 à 3, **caractérisé en ce que** l'agent liquide corrosif comprend essentiellement une solutions de soude, de potasse ou de leur mélange, dont la normalité est comprise entre 1 et 10.

6. Procédé selon l'une quelconque des revendications 1 à 5, **caractérisé en ce que** la température initiale de l'agent liquide corrosif est supérieure à 40°C.

7. Procédé selon l'une quelconque des revendications 1 à 6, **caractérisé en ce que** la température de l'agent liquide corrosif est régulée entre environ 65°C et environ 90°C.

8. Procédé selon l'une quelconque des revendications 1 à 7, **caractérisé en ce que** la pyrolyse du mélange résultant, récupéré dans l'enceinte (5), après au moins un cycle de destruction, se fait dans un four tournant, dont la température d'entrée est d'environ 400°C et celle de sortie d'environ 800°C.

9. Procédé selon l'une quelconque des revendications 1 à 8, **caractérisé en ce que** la munition (1) retirée de l'enceinte (5) après destruction de sa fusée est détruite dans une installation appropriée.

10. Procédé selon l'une quelconque des revendications 1 à 9, **caractérisé en ce que** l'opération est poursuivie jusqu'à la destruction des contenus de la munition.

11. Installation pour la destruction de fusées (2) montées sur des munitions (1), ladite installation comprenant une enceinte (5), un couvercle (15) comportant un dispositif (13) pour la mise en dépression de l'enceinte (5) fermée, un dispositif (17) de soutirage des effluents gazeux vers une enceinte auxiliaire (7), et un dispositif d'accrochage (8) d'une munition (1) à traiter par un agent liquide corrosif (6) dans laquelle ledit dispositif d'accrochage (8) est déplacé par un dispositif (18), soit pour immerger la fusée (2) dans l'agent liquide corrosif (6), soit pour amener ladite fusée (2) en vis à vis d'un dispositif d'arrosage (14).

## Claims

1. A method for the destruction of fuzes (2) mounted in munitions (1), each munition comprising especially a body (3) and an explosive dispersion charge (4) initiated by a fuze (2), consisting in placing at least one munition (1) in a closed chamber (5), in which the following cycle of operations is carried out at least once:
- a reduced pressure is created in the chamber (5);
- the fuze (2) is dissolved by a corrosive liquid agent (6);
- the gaseous effluents are withdrawn to an auxiliary chamber (7) for subsequent treatment;
- after the fuze (2) has been dissolved, the chamber (5) is reopened;
- the munition (1) is removed and packaged for subsequent treatment;
- optionally, another destruction cycle is carried out until the corrosive agent is no longer sufficiently corrosive to provide an additional cycle;
- the liquid mixture resulting from etching away the fuzes (2) by the corrosive liquid agent (6) is then recovered; and
- said mixture is then treated by pyrolysis.

2. The method according to claim 1, **characterized in that** the fuze (2) is dissolved by immersing said fuze in the corrosive liquid agent (6).

3. The method according to claim 1, **characterized in that** the fuze (2) is dissolved by sprinkling said fuze with the corrosive liquid agent (6).

4. The method according to any one of claims 1 to 3, **characterized in that** the corrosive liquid agent essentially comprises a nitric acid solution whose normality is between 3 and 9.

5. The method according to any one of claims 1 to 3, **characterized in that** the corrosive liquid agent essentially comprises a sodium hydroxide solution, a potassium hydroxide solution or a mixture thereof, the normality of which is between 1 and 10.

6. The method according to any one of claims 1 to 5, **characterized in that** the initial temperature of the corrosive liquid agent is greater than 40°C.

7. The method according to any one of claims 1 to 6, **characterized in that** the temperature of the corrosive liquid agent is regulated between about 65°C and about 90°C.

8. The method according to any one of claims 1 to 7, **characterized in that** the pyrolysis of the resulting mixture, recovered from the chamber (5) after at least one destruction cycle, is carried out in a rotary furnace whose inlet temperature is about 400°C and whose outlet temperature is about 800°C.

9. The method according to any one of claims 1 to 8, **characterized in that** the munition (1) removed from the chamber (5) after destruction of its fuze is destroyed in an appropriate plant.

10. The method according to any one of claims 1 to 9, **characterized in that** the operation is continued until the contents of the munition have been destroyed.

11. Installation for the destruction of fuzes (2) mounted in munitions (1), said installation comprising a chamber (5), a cover (15) that includes a device (13) for creating a reduced pressure in the closed chamber (5), a device (17) for withdrawing the gaseous effluents to an auxiliary chamber (7) and a device (8) for fastening a munition (1) to be treated by a corrosive liquid agent (6), in which said fastening device (8) is moved by a device (18) either so as to immerse the fuze (2) in the corrosive liquid agent (6) or so as to bring said fuze (2) opposite a sprinkling device (14).

## Patentansprüche

1. Verfahren zur Zerstörung von Zündern (2), die auf jeweils insbesondere einen Körper (3) und eine Dispersionssprengladung (4), die durch einen Zünder (2) gezündet wird, umfassende Munition (1) montiert sind, darin bestehend, wenigstens ein Munitionsstück (1) in einem geschlossenen Behälter (5) anzuordnen, in welchem der folgende Zyklus von Verfahrensschritten wenigstens einmal ausgeführt wird:
- der Behälter (5) wird unter Unterdruck gesetzt,
- der Zünder (2) wird mittels eines flüssigen Korrosionsmittel (6) aufgelöst,
- die gasförmigen Abströme werden in einen Hilfsbehälter (7) für eine spätere Behandlung abgezogen,
- nach Auflösen des Zünders (2) wird der Behälter (5) wieder geöffnet,
- das Munitionsstück (1) wird herausgenommen und für eine spätere Behandlung vorbereitet,
- ggf. wird ein weiterer Zerstörungszyklusdurchgeführt, bis das Korrosionsmittel nicht mehr ausreichend korrosiv ist, um einen zusätzlichen Zyklus sicherzustellen,
- das Flüssigkeitsgemisch, das aus dem Angreifen der Zünder (2) durch das flüssige Korrosionsmittel (6) resultiert, wird dann wiedergewonnen,
- das Gemisch wird anschließend durch Pyrolyse behandelt.

2. Verfahren nach Anspruch 1, **dadurch gekennzeichnet, daß** das Auflösen des Zünders (2) durch Tränken des Zünders in dem flüssigen Korrosionsmittel (6) erfolgt.

3. Verfahren nach Anspruch 1, **dadurch gekennzeichnet, daß** das Auflösen des Zünders (2) durch Berieseln des Zünders mit dem flüssigen Korrosionsmittel (6) erfolgt.

4. Verfahren nach einem der Ansprüche 1 bis 3, **dadurch gekennzeichnet, daß** das flüssige Korrosionsmittel im wesentlichen eine Salpetersäurelösung umfaßt, deren Normalität zwischen 3 und 9 liegt.

5. Verfahren nach einem der Ansprüche 1 bis 3, **dadurch gekennzeichnet, daß** das flüssige Korrosionsmittel im wesentlichen eine Lösung von Natron, Kaliumhydroxid oder deren Gemischen umfaßt, deren Normalität zwischen 1 und 10 liegt.

6. Verfahren nach einem der Ansprüche 1 bis 5, **dadurch gekennzeichnet, daß** die Anfangstemperatur des flüssigen Korrosionsmittels oberhalb von 40°C liegt.

7. Verfahren nach einem der Ansprüche 1 bis 6, **dadurch gekennzeichnet, daß** die Temperatur des flüssigen Korrosionsmittels zwischen etwa 65°C und etwa 90°C reguliert wird.

8. Verfahren nach einem der Ansprüche 1 bis 7, **dadurch gekennzeichnet, daß** die Pyrolyse des in dem Behälter (5) nach wenigstens einem Zerstörungszyklus wiedergewonnnen resultierenden Gemisches in einem Drehofen geschieht, dessen Eingangstemperatur ungefähr 400°C und dessen Ausgangstemperatur ungefähr 800°C beträgt.

9. Verfahren nach einem der Ansprüche 1 bis 8, **dadurch gekennzeichnet, daß** das Munitionsstück (1) nach Zerstörung seines Zünders aus dem Behälter (5) herausgenommen und in einer geeigneten Anlage zerstört wird.

10. Verfahren nach einem der Ansprüche 1 bis 9, **dadurch gekennzeichnet, daß** der Vorgang bis zur Zerstörung des Inhalts des Munitionsstücks fortgesetzt wird.

11. Anlage zur Zerstörung von auf Munition (1) montierten Zündern (2), wobei die Anlage einen Behälter (5), einen Deckel (15), der eine Vorrichtung (13) zum unter Unterdruck setzen des geschlossenen Behälters (5) umfaßt, eine Vorrichtung (17) zum Abziehen von gasförmigen Abströmen in einen Hilfsbehälter (7) und eine Vorrichtung zum Aufhängen (8) eines Munitionsstücks (1), das durch ein flüssiges Korrosionsmittel (6) zu Behandeln ist, umfaßt, wobei die Vorrichtung zum Aufhängen (8) durch eine Vorrichtung (18) bewegt wird, entweder um den Zünder (2) in das flüssiges Korrosionsmittel (6) zu tränken oder um den Zünder (2) vor eine Berieselungsvorrichtung (14) zu führen.
